# EUROPÄISCHE PATENTSCHRIFT

(11) **EP 0 030 359 B1**
(45) Veröffentlichungstag und Bekanntmachung des Hinweises auf die Patenterteilung: **14.03.1984**
(21) Anmeldenummer: 80107541.7
(22) Anmeldetag: 03.12.1980
(51) Int. Cl.: B65B 19/22, B65B 11/58

(54) **Vorrichtung zum Verpacken von Zigaretten od. dgl.**
Apparatus for packaging cigarettes or the like
Dispositif pour l'emballage de cigarettes ou analogues

(30) Priorität: 07.12.1979 DE 2949252
(43) Veröffentlichungstag der Anmeldung: 17.06.1981
(62) Teilanmeldung aus: 82112059.9
(73) Patentinhaber: FOCKE & CO., 27283 Verden (DE)
(72) Erfinder: Focke, Heinz, D-2810 Verden (DE); Liedtke, Kurt, D-2810 Verden (DE)
(74) Vertreter: Bolte, Erich, Dipl.-Ing.

## Beschreibung

Die Erfindung betrifft eine Vorrichtung zum Verpacken von Zigaretten od. dgl. stabförmigen Gegenständen in eine quaderförmige Packung mit wenigstens einem Inneneinschlag (Stanniol-Zuschnitt) und einem Packungseinschlag (Papier-Zuschnitt), wobei die Zigaretten entsprechend dem Packungsinhalt gruppenweise einem Magazin od. dgl. entnommen werden und als Zigarettengruppe bzw. als Stanniolblock mehrere aufeinanderfolgende Förderorgane durchlaufen, wobei die Förderorgane für den Stanniolblock als Revolver ausgebildet sind, von denen mindestens einer Taschen aufweist, in welchen Fdtungen der Zuschnitte durchführbar sind, wobei die Taschen des Revolvers den Stanniolblock im Bereich der breiten Fläche sowie im Bereich der schmalen Seitenflächen umfassen, so daß eine in Radialrichtung nach außen weisende breite Fläche freiliegt und wobei der Stanniolblock von einem Revolver zu dem nächsten Revolver übergebbar ist.

Eine solche Vorrichtung ist aus der DE-A-1 511 585 bekannt. Dort werden Stanniolpackungen von einem ersten Revolver (Stanniolrevolver) zu einem zweiten Revolver (Papierrevolver) übergeben. Der Papierrevolver weist Taschen auf, in denen die Stanniolpackungen in einer solchen Ausrichtung liegen, daß ihre nach außen weisende breite Fläche frei liegt. Allerdings sind diese Taschen nicht genau an die Größe der Stanniolpackungen angepaßt, sondern deutlich größer. Aus diesem Grunde wird dort auch ein seitliches, federvorgespanntes Halteorgan benötigt, welches eine schmale Seite der Stanniolpackung hält. Der dem beschriebenen Revolver vorgeschaltete Revolver weist dagegen keine Taschen auf. Vielmehr handelt es sich dort um eine Trommel, die an ihrem Außenumfang verteilte Transportnasen mit in Drehrichtung senkrechter Vorderkante und abfallender Hinterkante aufweist. Der Bereich zwischen benachbarten Nasen ist erheblich größer als eine Stanniolpakkung, so daß bei bestimmten Drehstellungen der Trommel die Packung durch ihr Eigengewicht der Transportnase voreilt.

Hervorzuheben ist, daß bei der DE-A-1 511 585 keine unverpackten Zigarettengruppen bearbeitet werden, sondern nur bereits halbfertig verpackte Stanniolpackungen.

Die US-A-2 608 039 (entsprechend deutscher Patentschrift 906 678) zeigt eine Verpackungsmaschine für Zigaretten, bei der die Zigarettengruppen axial in eine vorgeformte Stanniolhülle eingeschoben werden. Erst diese Stanniolpakkungen werden dann einem Stanniolrevolver zugeführt. Ein federvorgespannter Auswerfer drückt bei Freigabe der entsprechenden Tasche des Revolvers die Stanniolgruppe heraus. Dies erfordert allerdings während des gesamten Umlaufs des Revolvers - mit Ausnahme an der Auswerfstation - eine Geqenkraft bzw. -führung, da anderenfalls die Sta.. jpackungen vorher ausgeworfen würden.

Die GB-A-1 170 732 sowie die DD-A-55 276 zeigen ebenfalls Verpackungsmaschinen mit Revolvern, die jedoch - wie der oben beschriebene Stand der Technik - noch unverpackte Zigarettengruppen nicht handhaben können. Vielmehr muß auch diesen beiden Vorrichtungen stets eine Stanniolpackung zugeführt werden.

Die Forderungen der Praxis richten sich auf Verpackungsmaschinen mit immer höheren Leistungen, also Stückzahlen je Zeiteinheit. Dem steht die Notwendigkeit einer schonenden Behandlung des Packungsinhalts, nämlich der Zigaretten entgegen. Diese sind gegenüber Stoßbelastungen, starken Beschleunigungen und sonstigen mechanischen Einflüssen äußerst empfindlich.

Ausgehend von der Vorrichtung der eingangs genannten Art ist es Aufgabe der Erfindung, eine Verpackungsmaschine vorzuschlagen, mit der insbesondere Zigaretten bei höherer Leistung der Verpackungsmaschine schonend verarbeitet werden können. Diese Aufgabe wird erfindungsgemäß dadurch gelöst, daß das Förderorgan für die unverpackten Zigarettengruppen ebenfalls ein Revolver mit Taschen ist, daß beide Revolver für die Stanniolblöcke Taschen aufweisen, daß alle Taschen aller Revolver die Abmessungen der Zigarettengruppe bzw. des Stanniolblocks haben, daß die Zigarettengruppen in gleicher Weise wie die Stanniolblöcke in den Taschen so angeordnet sind, daß die breite Seite radial nach außen weist, daß die Übergabe von einem Revolver zum nächsten erfolgt, wenn die Taschen benachbarter Revolver einander unmittelbar gegenüberliegen, daß die Zigarettengruppen bzw.

Stanniolpackung durch radial bewegbare Schuborgane transportierbar sind, und daß wenigstens bei Übergabe der Zigarettengruppe an den nächsten Revolver diese während der Übergabe auf der ursprünglichen freien (radial außenliegenden) Seite durch ein sich mitbewegendes Gegenorgan (Stützplatte) abgestützt ist.

Mit der Erfindung ist es somit möglich, auch unverpackte Zigarettengruppen mit der großen Fläche in Transportrichtung weisend von einem Revolver zum nächsten zu überführen. Die sehr kurzen Transportwege bei dieser Ausrichtung der Zigarettengruppen ermöglichen eine höhere Verpackungsleistung bei schonender Behandlung.

Vorteilhafte Ausgestaltungen und Weiterbildungen der Erfindung sind den Unteransprüchen zu entnehmen.

Im folgenden wird die Erfindung anhand eines Ausführungsbeispiels im Zusammenhang mit der Zeichnung näher erläutert. Es zeigt
Fig. 1 eine quaderförmige Packung, nämlich eine Weichpackung für Zigaretten in perspektivischer Darstellung,
Fig. 2 eine schematische Seitenansicht der Vorrichtung,
Fig. 3 eine vergrößerte, geschnittene Seitenansicht eines Zigarettenrevolvers der Vorrichtung der Fig. 2,
Fig. 4 den Zigarettenrevolver gemäß Fig. 3 im Horizontalschnitt,
Fig. 5 einen Stanniolrevolver (erster Faltrevolver) der Vorrichtung gemäß Fig. 2 im Horizontalschnitt,
Fig. 6 eine Darstellung entsprechend Fig. 5 eines zweiten Faltrevolvers der Vorrichtung gemäß Fig. 2 und
Fig. 7 einen Ausschnitt des Zigarettenrevolvers sowie des nachfolgenden Stanniolrevolvers in nochmals vergrößertem Maßstab.

Die in den Zeichnungen dargestellten Ausführungsbeispiele der Vorrichtung sind vorzugsweise für die Herstellung von Weichpackungen geeignet. Eine solche Packung besteht aus einem Inneneinschlag, nämlich einem Stanniol-Zuschnitt 21, und einer Außenumhüllung, nämlich einem Papier-Zuschnitt 22. Der Stanniol-Zuschnitt 21 umhüllt allseitig eine quaderförmige angeordnete Zigarettengruppe 23 und bildet mit dieser einen quaderförmigen Stanniolblock 24. Dieser wiederum ist durch den becherförmig ausgebildeten, also oben offenen Papier-Zuschnitt 22 umhüllt.

Die so gestaltete Packung bildet verhältnismäßig großflächige Vorder- und Rückseiten 25 bzw. 26, längliche, verhältnismäßig schmale Seitenflächen 27 und 28 sowie mit gleicher Breite ausgebildete Stirnflächen 29 und 30.

Der Stanniol-Zuschnitt 21 und entsprechend der Papier-Zuschnitt 22 werden im vorliegenden Fall nach dem »Querwickelverfahren« unter Bildung eines Schlauches und einer Zwischenfaltstellung um die Zigarettengruppe 23 bzw. den Stanniolblock 24 herumgelegt. Dabei wird ein Randlappen 31, der in Fig. 1 anhand des Papier-Zuschnitts 22 gezeigt ist, mit der Rückseite 26 des Papier-Zuschnitts 22 verbunden. Die bei der vorstehenden Zwischenschaltung beidseitig (Stanniol-Zuschnitt 21) bzw. im Bereich des Bodens (Papier-Zuschnitt 22) überstehenden Zuschnitteile werden anschließend in die Ebene der Stirnflächen 29, 30 gefaltet.

Die Vorrichtung gemäß Fig. 2 bis 7 stellt derartige Packungen her und ist so konzipiert, daß sie vorrangig für diskontinuierlichen, also taktweisen Bewegungsablauf in Betracht kommt.

Bei der Vorrichtung gemäß Fig. 2 bis 7 sind drei endlose, umlaufende Förderorgane in Folge und aneinander anschließend zur Aufnahme und Bearbeitung der Packungen vorgesehen. Es handelt sich dabei um einen ersten Revolver, nämlich einen Zigarettenrevolver 32. Auf diesen folgt ein Stanniolrevolver 33 und hierauf schließlich ein Papierrevolver 34. Der Zigarettenrevolver 32 dient zur Aufnahme der Zigarettengruppen 23 von einem Zigarettenmagazin 35, dessen untere Auslaufschächte in Fig. 2 dargestellt sind.

Die Zigarettengruppen 23 werden im Stanniolrevolver 33 mit dem Innenzuschnitt (Stanniol-Zuschnitt 21) versehen. Der nachfolgende Papierrevolver 34 hüllt die Stanniolblöcke 24 in den Papier-Zuschnitt 22 ein. Die - bis auf einen äußeren Zellglaseinschlag - fertigen Weichpakkungen 20 verlassen den Papierrevolver 34 in einen Abförderer 36.

Eine Besonderheit besteht in der Relativstellung der Zigarettengruppen 23 bzw. Stanniolblöcke 24 innerhalb der Revolver 32, 33, 34 sowie in der Förderrichtung vor allem bei der Übergabe von einem Revolver zum nächsten. Die Zigarettengruppen 23 und Stanniolblöcke 24 sind so angeordnet, daß sie auf dem kürzesten Weg von einem Revolver an den nächsten übergeben werden, nämlich mit der Bewegungsrichtung parallel zu den schmalen Abmessungen der Seitenflächen 27, 28. Die Vorderseite 25 und Rückseite 26 befinden sich dabei in Förderrichtung vorn bzw. hinten. Da die Revolver 32, 33, 34 unmittelbar mit ihren äußeren Begrenzungen bzw. Mantelflächen aneinanderschließen, beträgt der in Radialrichtung verlaufende Hub der Zigarettengruppen 23 bzw. Stanniolblöcke 24 lediglich eine der Breite der Seitenflächen 27, 28 entsprechende Strekke. Dadurch können entsprechend kurze Taktzeiten eingehalten werden. Die Zigarettengruppen 23 bzw. Stanniolblöcke 24 sind in den Taschen 37 bzw. 38 bzw. 39 der Revolver 32, 33, 34 mit den Zigaretten in Axialrichtung der Revolver 32, 33, 34 weisend und mit den (großen) Vorder- und Rückseiten 25,26 in Umfangsebene bzw. tangential, jedenfalls quer zur Radialrichtung liegend.

Um kleine Massen bewegen zu müssen, ist der Zigarettenrevolver 32 bei diesem Ausführungsbeispiel besonders ausgebildet. Er besteht aus einer äußeren, kreisförmigen Außenwandung 40 und einer konzentrisch hierzu angeordneten und entsprechend ausgebildeten Innenwandung 41. Diese sind ortsfest, also unverdrehbar angeordnet und begrenzen die Taschen 37 zur Aufnahme einer Zigarettengruppe 23 auf der radial äußeren und inneren Seite. Die Außenwandung 40 und Innenwandung 41 bilden einen sich über einen Teilumfang des Zigarettenrevolvers 32 erstrekkenden Ringspalt, innerhalb dessen die Taschen 37 mit den Zigarettengruppen 23 (taktweise) wandern.

Zur seitlichen Begrenzung der Taschen 37 sind im vorliegenden Falle U-förmig ausgebildete Zwischenstücke 42 vorgesehen, die mit einem der Breite der Taschen 37 entsprechenden Abstand voneinander angeordnet sind. Die Zwischenstücke 42 werden gemeinsam taktweise in Umfangsrichtung zwischen der Außenwandung 40 und Innenwandung 41 bewegt unter Mitnahme der Zigarettengruppen 23. Die Taschen 37 werden durch die Schenkel 43,44 des Zwischenstücks 42 als Seitenflächen begrenzt.

Im Bereich einer Übergabestation 45 zwischen dem Zigarettenrevolver 32 und dem nachfolgenden Stanniolrevolver 33 - etwa in Höhe einer durchgehenden mittigen Horizontalebene - sind die Außenwandung 40 und Innenwandung 41 unterbrochen. Dadurch kann ein von der Innenseite des Zigarettenrevolvers 32 her bewegbarer Ausschieber 46 die Zigarettengruppe 23 in der jeweiligen Tasche 37 im Bereich der größeren Begrenzungsfläche (entspricht Vorderseite 25 bzw. Rückseite 26) erfassen und über einen kurzen Hub in eine benachbarte Tasche 38 des Stanniolrevolvers 33 einschieben.

Da die Außenwandung 40 vor der Übergabestation 45 für die Zigarettengruppe 23 endet, liegen in diesem Bereich die Zigaretten auf der radial außenliegenden Seite frei. Um dennoch den Zusammenhalt der Zigarettengruppe 23 zu gewährleisten, ist in diesem Bereich ein an der Zigarettengruppe 23 außen anliegendes Stützorgan in Gestalt von zwei Stützplatten 93 vorgesehen. Diese bewegen sich in Radialrichtung mit der Zigarettengruppe 23 in die Tasche 38 des Stanniolrevolvers 33 hinein. Etwa bei Anlage an der radial innenliegenden Seite der Tasche 38 bzw. am Stanniol-Zuschnitt 21 werden die Stützplatten 93 durch entsprechende Bewegung in Axialrichtung (Fig. 4, Fig. 5) zurückgezogen, so daß damit die Zigaretten Anlage unmittelbar am Stanniol-Zuschnitt 21 erhalten.

Auch der Stanniolrevolver 33 ist aus Gründen der Leistungsfähigkeit in besonderer Weise ausgebildet. An radialgerichteten Tragarmen 47 sind außenliegende Zwischensegmente 48 angeordnet. Diese bilden jeweils seitliche Begrenzungen für die Taschen 38. Eine radial innenliegende Begrenzung der Taschen 38 wird durch einen gemeinsamen, ringförmigen Stützkörper 49 gebildet, der ortsfest angeordnet ist und sich über einen Teilbereich des Papierrevolvers 34 erstreckt. Der Stützkörper 49 wird durch äußere bzw. seitliche Tragwandungen 50 gehalten, zwischen denen die Tragarme 47 mit den Zwischensegmenten 48 umlaufen. Der Stützkörper 49 ist zu diesem Zweck mit einem mittigen, durchgehenden Schlitz 51 versehen, durch den die Tragarme 47 hindurchragen.

Die im Querschnitt U-förmigen Taschen 38 werden demnach durch den ortsfesten Stützkörper 49 und die trapezförmigen Zwischensegmente 48 gebildet, die die seitlichen Begrenzungen der Taschen 38 in Umfangsrichtung darstellen. Diese wandern mit den (taktweise) weiterbewegten Zwischensegmenten 48 unter Mitnahme der in den Taschen 38 aufgenommenen Zigarettengruppen 23 in Umfangsrichtung des Stanniolrevolvers 33.

Vor der Aufnahme einer Zigarettengruppe 23 in einer Tasche 38 wird ein Stanniol-Zuschnitt 21 in diese eingeführt, und zwar bei dem vorliegenden Ausführungsbeispiel durch einen besonders ausgebildeten Zuschnittstempel 52. Dieser ist mit einem Mittelteil 53 ausgebildet, der unter Mitnahme des Stanniol-Zuschnitts 21 in die jeweils in der Aufnahmestellung befindliche Tasche 38 eintritt. Der Stanniol-Zuschnitt 21 wird dabei U-förmig geformt unter Anlage an den Begrenzungsflächen der Tasche 38. Seitlich abstehende Andrücker 54 und 55 des Zuschnittstempels 52 dienen zum Anlegen von seitlich überstehenden Teilen des Stanniol-Zuschnitts 21 (Randlappen und Rückseite) an die die Tasche 38 begrenzenden Zwischer=emmente 48. Auf diese Weise findet der Stanniol-Zuschnitt 21 mit einem Teil zur Bildung der Vorderseite 25 sowie der Seitenflächen 27, 28 Aufnahme in der jeweiligen Tasche 38, während die Rückseite 26 und ein Randlappen 31 zu beiden Seiten der Tasche 36 auf der Außenfläche der Zwischensegmente 48 bereitgehalten werden.

Zur Fixierung des Stanniol-Zuschnitts 21 in den jeweiligen Relativstellungen sind der Zuschnittstempel 52, nämlich dessen Mittelteil, und die Zwischensegmente 48 mit Saugbohrungen 56 bzw. 57 versehen - auch im Bereich der seitlichen Begrenzungen der Taschen 38 -, die an eine Unterdruckquelle angeschlossen sind.

Die in eine bereitgehaltene Tasche 38 eingeführte Zigarettengruppe 23 wird, wie dargestellt, in der Tasche 38 durch eine radial innenliegende größere Fläche des Stanniol-Zuschnitts 21 (Vorder- oder Rückseite 25 bzw. 26) sowie durch die Seitenflächen 27, 28 begrenzt. Bei weiterer Bewegung des Revolvers folgen Faltorgane 58, 59 und 60, mit denen die weiteren Faltungen durchgeführt werden, nämlich zunächst das Umfalten der in Umfangsrichtung auf den Zwischensegmenten 48 aufliegenden Zuschnitteile (Faltorgan 58) und sodann die seitlich (in Axialrichtung des Revolvers überstehenden Zuschnitteile (Faltorgane 59, 60). Der Inhalt der Taschen 38, nämlich zunächst die Zigarettengruppen 23 und danach der teilweise fertiggestellte Stanniolblock 24, wird in den radial und axial nach außen offenen Taschen 38 durch außenliegende, ortsfeste Stützstege 61 gehalten, an denen der Inhalt der Taschen 38 entlanggleitet.

Die Übergabe der fertiggefalteten Stanniolblöcke 24 vom Stanniolrevolver 33 an den Papierrevolver 34 erfolgt in entsprechender Weise wie im Bereich der Übergabestation 45. Auch bei dieser Übergabestation 62 schließen die in gleicher Richtung umlaufenden Revolver 33 und 34 mit ihren Mantelflächen unmittelbar aneinander an. Ein in Radialrichtung bewegbarer Schieber 63 überträgt die Stanniolblöcke 24 mit dem kurzen Hub entsprechend der Breite der Seitenflächen 27, 28 in eine Tasche 39 des Papierrevolvers 34 bzw. in einen in dieser fixierten Papier-Zuschnitt 22. Die Förderrichtung ist derart, daß die großen Flächen (Vorderseite 25, Rückseite 26) in Transportrichtung vorn und hinten liegen. Im Papierrevolver 34 findet der Stanniolblock 24 entsprechend Aufnahme, mit den vorgenannten Flächen in Umfangsrichtung weisend.

Der Papierrevolver 34 ist im übrigen in gleicher Weise ausgebildet wie der Stanniolrevolver 33. Entsprechende Teile sind deshalb mit den gleichen Bezugsziffern versehen. Auch diesem Papierrevolver 34 sind Faltorgane zugeordnet, die die Faltung des Papier-Zuschnitts 22 in der beschriebenen Weise durchführen.

Auf der zur Übergabestation 62 gegenüberliegenden Seite des Papierrevolvers 34 wird eine Ausschubstation 64 gebildet mit einem Ausschieber 65, der die fertigen Packungen 20 in den Abförderer 36 einschiebt.

## Patentansprüche

1. Vorrichtung zum Verpacken von Zigaretten od. dgl., stabförmigen Gegenständen in eine quaderförmige Packung mit wenigstens einem Inneneinschlag (Stanniol-Zuschnitt 21) und einem Packungseinschlag (Papier-Zuschnitt 22), wobei die Zigaretten entsprechend dem Pakkungsinhalt gruppenweise einem Magazin (35) od. dgl. entnommen werden und als Zigarettengruppe (23) bzw. als Stanniolblock (24) mehrere aufeinanderfolgende Förderorgane (32, 33, 34) durchlaufen, wobei die Förderorgane für den Stanniolblock (24) als Revolver (33, 34) ausgebildet sind, von denen mindestens einer (33) Taschen (38) aufweist, in welchen Faltungen der Zuschnitte (22) durchführbar sind, wobei die Taschen (38) des Revolvers (33) den Stanniolblock (24) im Bereich der breiten Fläche (25, 26) sowie im Bereich der schmalen Seitenflächen (27, 28) umfassen, so daß eine in Radialrichtung nach außen weisende breite Fläche (26) frei liegt und wobei der Stanniolblock (24) von einem Revolver (33) zu dem nächsten Revolver (34) übergebbar ist, dadurch gekennzeichnet, daß das Förderorgan für die unverpackten Zigarettengruppen (23) ebenfalls ein Revolver (32) mit Taschen (37) ist,
- daß beide Revolver (33, 34) für die Stanniolblöcke (24) Taschen (38, 39) aufweisen,
- daß alle Taschen (37, 38, 39) aller Revolver (32, 33, 34) die Abmessungen der Zigarettengruppe (23) bzw. des Stanniolblocks (24) haben,
- daß die Zigarettengruppen (23) in gleicher Weise wie die Stanniolblöcke (24) in den Taschen (37) so angeordnet sind, daß die breite Seite radial nach außen weist,
- daß die Übergabe von einem Revolver (32 bzw. 33) zum nächsten (33 bzw. 34) erfolgt, wenn die Taschen (37, 38, 39) benachbarter Revolver (32, 33, 34) einander unmittelbar gegenüberliegen,
- daß die Zigarettengruppen (23) bzw. die Stanniolpackung (24) durch radial bewegbare Schuborgane (46, 63, 65) transportierbar sind, und
- daß wenigstens bei Übergabe der Zigarettengruppe (23) an den nächsten Revolver (33) diese während der Übergabe auf der ursprünglichen freien (radial außenliegenden) Seite durch ein sich mitbewegendes Gegenorgan (Stützplatte 93) abgestützt ist.

2. Vorrichtung nach Anspruch 1, dadurch gekennzeichnet, daß die Zigarettengruppen (23) und/oder die Stanniolblöcke (24) od. dgl. während des Stillstands der taktweise umlaufenden Revolver (32, 33, 34) transportierbar sind.

3. Vorrichtung nach Anspruch 1, dadurch gekennzeichnet, daß die Stützplatte (93) von der Seite her in Axialrichtung des Revolvers (32) in bzw. außer Eingriff mit der Zigarettengruppe (23) bewegbar ist.

4. Vorrichtung nach einem der Ansprüche 1 bis 3, dadurch gekennzeichnet, daß (in an sich bekannter Weise) ein Zuschnitt (Stanniol-Zuschnitt 21 und/oder Papier-Zuschnitt 22) vor Einführung der Zigarettengruppe (23) oder des Stanniolblocks (24) in eine Tasche (38 bzw. 39) in diese einführbar ist unter teilweiser U-förmiger Faltung derselben, wobei die Zuschnitte (21, 22) durch einen Zuschnittstempel (52) unter Anpassung an die Gestalt der Tasche (38, 39) in diese einführbar sind, und daß außerhalb der Tasche (38, 39) sich erstreckende Teile des Zuschnitts (21, 22) durch den Zuschnittstempel (52), insbesondere durch Andrücker (54, 55) desselben, außen an die Revolver (33, 34) anlegbar sind.

5. Vorrichtung nach einem der Ansprüche 1 bis 4, dadurch gekennzeichnet, daß die Revolver (33, 34) mit an insbesondere sternförmig angeordneten Tragarmen (47) angeordneten Zwischensegmenten (48) zur seitlichen Begrenzung der Taschen (38, 39) ausgebildet sind, deren Innen- bzw. Grundfläche durch einen ringsherumlaufenden, ortsfesten, ringförmigen Stützkörper (49) gebildet ist, an dessen Außenseite die Zwischensegmente (48) für den Weitertransport der Taschen (38, 39) entlangbewegbar sind.

6. Vorrichtung nach einem der Ansprüche 1 bis 5, dadurch gekennzeichnet, daß ein Revolver, insbesondere der die Zigarettengruppen (23) von dem Zigarettenmagazin (35) od. dgl. übernehmende Zigarettenrevolver (32) zur Bildung von Taschen (37) aus einer radial äußeren und innen ortsfesten Begrenzung, insbesondere einer ringförmigen Außenwandung (40) und einer ebenfalls ringförmigen Innenwandung (41) besteht, zwischen denen die Taschen (37) durch gemeinsam umlaufende Zwischenstücke (42) abgegrenzt sind.

7. Vorrichtung nach einem der Ansprüche 1 bis 6, dadurch gekennzeichnet, daß die die Taschen (38, 39) begrenzenden Teile (Zwischensegmente 48) mit Saugbohrungen (56, 57) zum Halten der Zuschnitte versehen sind.

## Claims

1. Apparatus for packing cigarettes or similar rod-shaped articles in a parallelepipedic pack with at least one inner wrapper (tin foil blank 21) and a packing wrapper (paper blank 22), the cigarettes being removed in groups from a magazine (35) or the like in accordance with the pack content and as a cigarette group (23) or as the tin foil block (24) pass through several successive conveying means (32, 33, 34), the conveying means for the tin foil block (24) being constructed as a turret or revolving means (33, 34), whereof at least one (33) has pockets (38), in which folds can be made to the blanks (22), the pockets (28) of revolving means (33) surrounding the tin foil block (24) in the vicinity of the wide surface (25, 26) and in the vicinity of the narrow lateral surfaces (27, 28), so that an outwardly radially projecting wide surface (26) is exposed, the tin foil block (24) being transferable from one revolving means (33) to the next revolving means (34), characterized in that the conveying member for the unpacked cigarette groups (23) is also a revolving means (32) with pockets (37), that both revolving means (33, 34) for the tin foil blocks (24) have pockets (38, 39), that all the pockets (37, 38, 39) of all the revolving means (32, 33, 34) have the dimensions of the cigarette group (23) or the tin foil block (24), that in the same way as the tin foil blocks (24), the cigarette groups (23) are arranged in the pockets (37) in such a way that the wide side points radially outwards, that the transfer from one revolving means (32 or 33) to the next revolving means (33 or 34) takes place when the pockets (37, 38, 39) of adjacent revolving means (32, 33, 34) directly face one another, that the cigarette group (23) or the tin foil pack (24) are transportable by radially movable sliding members (46, 63, 65), and that at least during the transfer of the cigarette group (23) to the next revolving means (33), the latter is supported by a jointly moving counter-member (support plate 93) during the transfer to the originally free (radially outer) side.

2. Apparatus according to claim 1, characterized in that the cigarette groups (23) and/or tin foil blocks (24) or the like are transportable when the revolving means (32, 33, 34) which revolve in synchronized manner, are stationary.

3. Apparatus according to claim 1, characterized in that the support plate (93) can be moved into engagement or out of engagement with respect to cigarette group (23) in the axial direction of revolving means (32).

4. Apparatus according to one of the claims 1 to 3, characterized in that (in per se known manner) a blank (tin foil blank 21 and/or paper blank 22) can be introduced into a pocket (38 or 39) accompanied by the partial U-shaped folding thereof, before the cigarette group (23) or tin foil block (24) is introduced into said pocket, the blanks (21, 22) being insertable into the pocket (38, 39) by a blank punch (52), accompanied by adaptation to the configuration of the pocket, and that part of the blank (21, 22) extending outside pocket (38,39) can be externally engaged on the revolving means (33, 34) by blank punch (52) and in particular by pressing means (54, 55) thereof.

5. Apparatus according to one of the claims 1 to 4, characterized in that the revolving means (33, 34) are constructed with intermediate segments (48) arranged on the particularly radially positioned support arms (47) for the lateral bounding of pockets (38, 39), whose inner or base surface is formed by a fixed, annular support body (49) which passes all around it and along whose outside can be moved the intermediate segments (48) for the further transfer of pockets (38, 39).

6. Apparatus according to one of the claims 1 to 5, characterized in that a revolving means, particularly the cigarette revolving means (32) taking over cigarette qroups (23) from cigarette magazine (35) or the ,,, for the formation of pockets (37) comprises a radially outer and inner fixed boundary, particularly an annular outer wall (40) and an also annular inner wall (41), between which the pockets (37) are defined by common, all-round intermediate pieces (42).

7. Apparatus according to one of the claims 1 to 6, characterized in that the parts (intermediate segment 48) defining the pockets (38, 39) are provided with suction bores (56, 57) for holding the blanks.

## Revendications

1. Dispositif pour empaqueter des cigarettes, ou autres objets analogues en forme de bâtons, dans un emballage parallélépipédique comportant au moins une enveloppe intérieure (flan de papier d'étain 21) et une enveloppe d'emballage (flan de papier 22), dans lequel les cigarettes sont prélevées selon le contenu de l'emballage par groupes dans un magasin, ou l'analogue, et parcourent en tant que groupes de cigarettes ou de blocs en papier d'étain, plusieurs organes transporteurs successifs (32, 33, 34), les organes transporteurs pour le bloc en papier d'étain (24) étant réalisés sous forme de révolvers (33, 34), dont au moins l'un (33) comporte de poches (38) dans lesquelles sont effectués des pliages des flans (22), les poches (38) du révolver (33) entourant le bloc en papier d'étain (24) dans la zone des surfaces larges (25, 26) ainsi que dans la zone des surfaces latérales étroites (27, 28), de sorte qu'une surface large (26) orientée vers l'extérieur dans le sens radial est dégagée, le bloc en papier d'étain (24) étant transféré d'un révolver (33) au révolver suivant (34), caractérisé par le fait que l'organe de transport pour les groupes de cigarettes (23) non emballés est également un révolver (22) à poches (37),
- que les deux révolvers (33, 34) pour les blocs en papier d'étain (24) comportent des poches (38,39);
- que toutes les poches (37, 38, 39) de tous les révolvers (32, 33, 34) ont les dimensions du groupe de cigarettes (23) ou du bloc en papier d'étain (24),
- que les groupes de cigarettes (23) sont disposés de la même façon que les blocs en papier d'étain (24) dans les poches (37) en sorte que le côté large soit orienté vers l'extérieur,
- que le transfert d'un révolver (32 ou 33) à l'autre (33 ou 34) s'effectue lorsque les poches (37, 38, 39) de révolvers voisins (32, 33,34) sont directement en vis-à-vis,
- que les groupes de cigarettes (23) ou les blocs en papier d'étain (24) sont transportés par des organes de poussée (46, 63, 65) se déplaçant radialement, et
- qu'au moins lors du transfert du groupe de cigarettes (23) au révolver suivant (33), ce groupe est soutenu pendant le transfert par un contre-organe (plaque de soutien 93) se déplaçant en même temps, sur le côté initialement dégagé (orienté radialement vers l'extérieur).

2. Dispositif selon la revendication 1, dans lequel les groupes de cigarettes (23) et/ou les blocs en papier d'étain (24), ou l'analogue, peuvent être transportés pendant l'arrêt des révolvers (32, 33, 34) tournant pas à pas.

3. Dispositif selon la revendication 1, dans lequel la plaque de soutien (93) peut être déplacée à partir du côté, dans le sens axial du révolver (32), pour l'amener en prise avec le groupe de cigarettes (23) ou hors de prise.

4. Dispositif selon l'une des revendications 1 à 3, dans lequel (de façon connue en soi) un flan (flan de papier d'étain 21 et/ou flan de papier 22) est introduit dans une poche (38 ou 39) en le pliant partiellement en forme de U, avant l'introduction du groupe de cigarettes (23) ou du bloc en papier d'étain (24), les flans (21, 22) étant introduits dans la poche (38) par un poinçon de flan (52) en l'adaptant à la forme de celle-ci, et des parties du flan (21, 22) s'étendant à l'extérieur de la poche (38, 39) étant appliquées à l'extérieur sur les révolvers (33, 34) par le poinçon de flan (52), notamment par des applicateurs (54, 55) de celui-ci.

5. Dispositif selon l'une des revendications 1 à 4, dans lequel les révolvers (33, 34) sont réalisés avec des segments intermédiaires (48) disposés sur des bras porteurs (47) placés notamment en étoile, pour délimiter latéralement les poches (38, 39), dont la surface intérieure, ou surface de fond, est constituée par un corps de soutien (49) annulaire fixe faisant tout le tour, sur le côté extérieur duquel se déplacent les segments intermédiaires (48) pour continuer à transporter les poches (38,39).

6. Dispositif selon l'une des revendications 1 à 5, dans lequel un révolver, notamment le révolver à cigarettes (32) recevant les groupes de cigarettes (23) du magasin de cigarettes (35), ou l'analogue, est constitué, pour former des poches (37) par une délimitation radialement extérieure et intérieure fixe, notamment une paroi annulaire extérieure (40) et une paroi intérieure (41) également annulaire, entre lesquelles les poches (37) sont délimitées par des éléments intermédiaires (42) effectuant ensemble les révolutions.

7. Dispositif selon l'une des revendications 1 à 6, dans lequel les parties (segments intermédiaires 48) délimitant les poches (38, 39) sont munies d'alésages de succion (56, 57) pour tenir lesflans.
